# EUROPÄISCHE PATENTANMELDUNG

(11) **EP 4 656 828 A1**
(43) Veröffentlichungstag der Anmeldung: **03.12.2025**
(21) Anmeldenummer: 24178331.5
(22) Anmeldetag: 27.05.2024
(51) Int. Cl.: E05D 3/02, E05F 1/12, E05F 3/14, E05F 3/20

(54) **SCHARNIER FÜR GEPÄCKFACH**

(71) Anmelder: SFS Group International AG, 9435 Heerbrugg (CH)
(72) Erfinder: Bähr, Dominik, 72119 Ammerbuch (DE); Schendel, Olav, 70567 Stuttgart (DE); Rottler, Markus, 72224 Ebhausen (DE)

(57) **Zusammenfassung**

Ein Scharnier für Gepäckfächer umfasst zwei Scharnierblätter, wobei hier das erste Scharnierblatt eine Lagerbuchse aufweist und das zweite Scharnierblatt zwei. Die Lagerbuchse des ersten Scharnierblattes wird zwischen den Lagerbuchsen des zweiten Scharnierblattes um eine gemeinsame Scharnierachse drehbar angeordnet. In einem Achsrohr, das mit der Lagerbuchse des ersten Scharnierblattes drehfest verbunden und in den Lagerbuchsen des zweiten Scharnierblattes drehbar gelagert wird, befindet sich eine Torsionsfeder, die an ihrem ersten Ende am Achsrohr befestigt ist und an ihrem zweiten Ende mit einem Einstellelement für die Vorspannung der Torsionsfeder verbunden ist.

Ein Dämpfungselement für die Schwenkbewegung des Scharniers wird einerseits in der ersten Lagerbuchse des zweiten Scharnierblattes verdrehsicher angeordnet und andererseits mit dem Achsrohr verbunden. Das Einstellelement wird für die Vorspannung der Torsionsfeder verwendet und umfasst im Wesentlichen drei Elemente:
A) ein in der zweiten Lagerbuchse des zweiten Scharnierblatts angeordnetes Rastelement mit einem Sperrrad, das einen Aussen-Zahnradkranz aufweist. B) eine an der zweiten Lagerbuchse gelagerte Sperrklinke zum Eingriff in den Aussen-Zahnradkranz des Sperrrades und C) ein Anschlagelement, das den Drehwinkelbereich α des Einstellelements begrenzt.

Die Anordnung von Torsionsfeder, Sperrklinke und Sperrrad erlaubt, die Sperrwirkung der Sperrklinke auch ohne axiale Vorspannung der Torsionsfeder sicherzustellen. Insbesondere ist es bei diesem Scharnier nicht notwendig, die Torsionsfeder in axialer Richtung zugfest im Achsrohr bzw. am Einstellelement zu verankern.

in einem Gepäckfach für Fahr- und Flugzeugefinden üblicherweise zwei Scharniere pro Gepäckfach-Klappe Anwendung.

## Beschreibung

Die vorliegende Erfindung befasst sich mit einem gedämpften, kraftunterstützten Scharnier insbesondere für die Verwendung in Fahr- und Flugzeugen.

### HINTERGRUND

Gepäckfächer, speziell in Flugzeugen, sind hochbelastete Bauteile und stellen für die Ausrüster von Flugzeugkabinen eine technische Herausforderung dar. Der in der Kabine zur Verfügung stehende Raum soll optimal ausgenutzt werden, die Handhabung soll einfach sein und das Öffnungs- bzw. Schliessverhalten muss den Anforderungen beim Passagierwechsel entsprechen. Im Folgenden sollen Gepäckfächer betrachtet werden, die üblicherweise als fest am Kabinenhimmel installierter Behälter mit einer Klappe zum Öffnen und Verschliessen ausgeführt werden. Die Klappe wird dabei mittels zweier Scharniere am Gepäckfach befestigt. Ein separater Schliessmechanismus verriegelt die Klappe, so dass keine Gepäckstücke aus dem Gepäckfach herausfallen können. Sowohl die Scharniere wie auch der Schliessmechanismus müssen hohen Sicherheitsanforderungen entsprechen, um auch bei Überladung, unsachgemässer Bedienung und anspruchsvollen Fluglagen die Sicherheit zu gewährleisten. Es ist bekannt, die Öffnungsbewegung der Klappe dazu nach dem Entriegeln mechanisch zu unterstützen. Ebenso ist es bekannt, diese Öffnungsbewegung so zu dämpfen, dass die Klappe dabei nicht unkontrolliert hochschnellt.

### STAND DER TECHNIK

Im Stand der Technik sind eine Vielzahl von Dokumenten zu mit Klappen verschliessbaren Gepäckablagefächern, speziell für Flugzeuge, verfügbar.

Die EP 0 894 933 A2 beschreibt ein Scharnier mit einer Vorrichtung zur Unterstützung der Öffnungsbewegung und einerVorrichtung zur gleichzeitigen Dämpfung dieser Öffnungsbewegung. Die Bauteile hierzu sind kompakt im Scharnier konzentriert. Die Dämpfung ist so ausgelegt, dass mit sich vergrösserndem Öffnungswinkel die Bewegungsgeschwindigkeit der Klappe abnimmt. Die Öffnungsbewegung wird durch eine bzw. zwei vorgespannte Torsionsfeder(n) unterstützt.

Die EP 1 217 158 A2 beschreibt ein Scharnier mit einem festen und einem beweglichen Scharnierblatt, die eine als Hohlachse ausgebildete Scharnierachse aufweisen. In der Hohlachse ist eine Torsionsfeder zur Unterstützung der Öffnungsbewegung angeordnet.

Die Schrift DE 20 2007 014 471 U1 zeigt ein Scharnier für ein Gepäckfach mit einer Torsionsfeder als Antrieb für die Öffnungsbewegung. Die Einstellung der Vorspannung für die Torsionsfeder erfolgt durch Verdrehen eines Bauteils, das in einem Ende der Hohlachse eingeführt wird und einseitig ein Ende der Feder aufnimmt und auf der anderen Seite eine Aussenverzahnung auf einem Zapfen aufweist. Ist die gewünschte Vorspannung erreicht, wird ein Sicherungsring in die Hohlachse eingeführt, der innenseitig in die Aussenverzahnung des Zapfens eingreift und aussenseitig mit einer dafür vorgesehene Innenverzahnung der Hohlachse verriegelt. Dadurch wird die Position des Bauteils relativ zur Hohlachse definiert

Die US 2013/081228 A1 beschreibt ein schwenkbares Scharnier mit Fluid-Dämpfung für Gepäckfächer.

Es ist Aufgabe der vorliegenden Erfindung den Stand der Technik weiterzubilden, insbesondere die Handhabung und Sicherheit von Gepäckfächern in Fahr- und Flugzeugen zu verbessern.

### BESCHREIBUNG DER ERFINDUNG

Diese Aufgabe wird durch ein Scharnier gelöst mit den Merkmalen des unabhängigen Anspruchs 1. Die Unteransprüche beschreiben weitere Varianten und Ausführungsbeispiele.

Wenn nicht anders vermerkt, beschreibt die folgende Offenbarung ein Scharnier in funktionsfähiger Zusammenstellung. An der Gepäckraumklappe wird das oder die Scharnier(e) dabei oben angeschlagen, die Klappe öffnet sich also grundsätzlich gegen die Schwerkraft nach oben.

Ein Scharnier für die oben genannten Anwendungen als Gepäckfach umfasst grundsätzlich zwei Scharnierblätter, wobei hier das erste Scharnierblatt eine Lagerbuchse aufweist. Das zweite Scharnierblatt weist eine erste und eine beabstandete zweite Lagerbuchse auf, diese sind koaxial (fluchtend) angeordnet. Die Lagerbuchse des ersten Scharnierblattes ist zwischen den Lagerbuchsen des zweiten Scharnierblattes um eine gemeinsame Scharnierachse drehbar angeordnet.

Ferner umfasst das Scharnier ein Achsrohr, das mit der Lagerbuchse des ersten Scharnierblattes drehfest verbunden und in den Lagerbuchsen des zweiten Scharnierblattes drehbar gelagert ist. In dem Achsrohr befindet sich eine Torsionsfeder, die an ihrem ersten Ende am Achsrohr befestigt ist und an ihrem zweiten Ende mit einem Einstellelement für die Vorspannung der Torsionsfeder verbunden ist.

Weiterhin weist das Scharnier ein Dämpfungselement für dessen Schwenkbewegung auf, welches einerseits in der ersten Lagerbuchse des zweiten Scharnierblattes verdrehsicher angeordnet und andererseits mit dem Achsrohr verbunden ist.

Das erwähnte Einstellelement findet Verwendung fürdie Vorspannung der Torsionsfeder und umfasst im Wesentlichen drei Elemente:
A) ein in der zweiten Lagerbuchse des zweiten Scharnierblatts angeordnetes Rastelement mit einem Sperrrad, das einen Aussen-Zahnradkranz aufweist. B) eine an der zweiten Lagerbuchse gelagerte Sperrklinke zum Eingriff in den Aussen-Zahnradkranz des Sperrrades und C) ein Anschlagelement, das den Drehwinkelbereich α des Einstellelements begrenzt.

Die Anordnung von Torsionsfeder, Sperrklinke und Sperrrad erlaubt dabei, die Sperrwirkung der Sperrklinke auch ohne axiale Vorspannung der Torsionsfeder sicherzustellen. Insbesondere ist es bei diesem Scharnier nicht notwendig, die Torsionsfeder in axialer Richtung zugfest im Achsrohr bzw. am Einstellelement zu verankern.

Torsionsfedern aus Federstahl werden im Einsatz häufig in schliessender Richtung verspannt, das heisst in Windungsrichtung tordiert, um ein gewünschtes Rückdrehmoment zu erhalten. Dadurch erhöht sich zwangsläufig die Zahl der Windungen der Torsionsfeder, was wiederum dazu führt, dass wegen der gleichbleibenden Drahtlänge der Durchmesser der Torsionsfeder sich verringert, aber zugleich deren Länge zunimmt. Das führt dazu, dass eine dermassen vorgespannte Feder, wegen ihres verringerten Aussendurchmessers im Achsrohr seitlich ausweichen könnte. Ist die Torsionsfeder aber in axialer Richtung auf Zug vorgespannt, ergibt sich die Situation, dass mit zunehmender Torsion die axiale Spannung abnimmt.

Daher wird in der vorliegenden Anordnung die Feder in öffnender Richtung entgegen der Windungsrichtung tordiert, um das im Betrieb nötige Drehmoment zu gewährleisten. Beim Spannen der Feder durch Torsion gegen die Windungsrichtung wird die Feder kürzer und nimmt im Durchmesser zu. Dies lässt sich durch eine entsprechende Dimensionierung des Achsrohrs auffangen. Vorteil ist, dass die Federenden sich in entsprechenden Aufnahmetaschen oder Öffnungen im Einstellelement bzw. im Achsrohr mit axialem Längsspiel anordnen lassen und kein Druck in axialer Richtung entsteht.

Weiterhin kann die Sperrwirkung der Sperrklinke durch eine Feder unterstützt werden, die zwischen der zweiten Lagerbuchse und der Sperrklinke so angeordnet ist, dass sie einer Ausschwenkbewegung derSperrklinke aus dem Eingriff mit dem Sperrrad entgegenwirkt. In der vorliegenden Anordnung wird eine Druckfeder bevorzugt.

Das oben erwähnte Rastelement zur Einstellung des Drehmoments der Torsionsfeder umfasst im Wesentlichen ein Sperrrad und eine Sperrklinke. Solche Rastelemente sind im Stand der Technik in vielen Ausführungen bekannt. Das Sperrrad besitzt an seiner Aussenkontur eine Verzahnung (Aussen-Verzahnung) mit üblicherweise einer steilen und einer flachen Zahnflanke nach Art eines Sägezahnes. Über die flache Flanke kann die Spitze der Sperrklinke beim Vorwärtsdrehen hinweg gleiten, während sie bei versuchtem Rückwärtsdrehen gegen die steile Flanke stößt, mit ihr einen Formschluss bildet und die Drehung verhindert.

Die Klinkenspitze wird kraftschlüssig (mit Federkraft) senkrecht zur Bewegungsrichtung des Sperrstücks gegen das Sperrstück gehalten. Je nach geometrischer Auslegung der Zahnflanken ist es möglich, durch Einwirken einer Kraft entgegen der Sicherungsfeder die Sperrklinke aus dem Sperrrad zu drängen. Wenn - in idealisierter Betrachtung - die hemmende Zahnflanke eine exakt radiale Ausrichtung besitzt, muss neben der Kraft derSicherungsfeder auch die Reibung der Kontaktflächen zwischen der Sperrklinke und der Zahnflanke überwunden werden. Daraus wird deutlich, dass - im vorliegenden Arrangement - die durch die Federtorsion bewirkte Flächenpressung zwischen Sperrrad und Sperrklinke eine Rolle spielt, wenn die Sperrklinke ausgerückt werden soll. Daher ist es von Vorteil, diese Flächenpressung zu verringern, indem das Sperrrad ein wenig entgegen der Sperrrichtung gedreht und so die Sperrklinke entlastet wird.

Dieser Entlastungsschritt ist insbesondere dann nötig, wenn die hemmende Zahnflanke in Sperrrichtung geneigt ist und die Sperrklinke somit in einer Art Tasche des Zahnradkranzes anliegt.

Wie aus dem geschilderten Funktionsprinzip deutlich wird, ist die Sperrwirkung der Sperrklinke ohne axiale Vorspannung der Torsionsfeder gewährleistet. Dieser Vorteil kommt insbesondere zum Tragen im Vergleich zu stirnseitig verzahnten Rastelementen, die auf eine axiale Mindest-Zugspannung angewiesen sind, um ihre Sperrwirkung sicherzustellen.

Ein weiteres Merkmal der Erfindung ist, dass das Anschlagelement eine mit dem Einstellelement mitdrehende Anschlagscheibe mit einem Begrenzer in der Form eines radial nach aussen weisenden Kreisringsektors aufweist und einen in der zweiten Lagerbuchse drehfest angebrachten Anschlagstift verwendet. Der Begrenzer verhindert somit im Zusammenspiel mit dem Anschlagstift, dass die Torsionsfederjenseits des durch die beiden Anschläge vorgegebenen Bereichs vorgespannt werden kann. Für den Fachmann wird mit Blick auf die zugehörige Figur klar, dass durch eine einfache Anpassung der Fläche des Kreisringsektors bzw. des Winkelbereichs eine Abstimmung auf die Charakteristika der Torsionsfeder erfolgen kann. Auf diese Weise kann mit einer härteren oder weicheren Torsionsfeder und einem Einstellelement mit angepasstem Anschlagelement dieses Funktionsprinzip variiert werden.

Vorteilhaft wird der Winkelbereich α des Begrenzers so gewählt, dass das erste Ende des Kreisringsektors den Anschlag für das Soll-Drehmoment im Zustand "offen" des Scharniers bildet. Das zweite Ende des Kreisringsektors bildet den Anschlag für einen Überdrehschutz der Torsionsfeder. Der Sinn dieser Festlegung wird im Folgenden klar:
Die Justage des Einstellelementes kann nach folgendem Mustererfolgen: Die einzelnen Bestandteile, wie zum Beispiel in Figur 1 gezeigt, werden zu einem Scharnier in der Stellung "offen" zusammengebaut. Die Grundeinstellung fürdie Federspannung wird dabei so eingestellt, dass das erzielte Drehmoment der Torsionsfeder dem vorgegebenen Drehmoment in der Stellung "offen" bzw. "offen halten" entspricht. Dann wird das Rastelement mit der Lagerbuchse drehmomentschlüssig verbunden und die Sperrklinke eingelegt. Dabei wird die Ausrichtung der Anschlagscheibe so gewählt, dass ein Sicherungsstift, der durch die Lagerbuchse in den Wirkungsbereich des Begrenzers reicht, in der Nähe oder am ersten Anschlag des Kreisringsektors angeordnet wird. Diese Einrichtung wird auch als Werkseinstellung bezeichnet.

Wird nun die Sperrklinke gelöst, kann die Torsionsfeder sich maximal in die Werkseinstellung am ersten Anschlag zurückdrehen. Der zweite Anschlag wird nach einer definierten Anzahl von Rastklicks beim Vorwärtsdrehen des Rastelements erreicht und verhindert dann, dass ein Anwender die Torsionsfeder überdreht und so beschädigt oder zerstört. Mit jedem Klick wird dabei die Torsionsfeder stärker vorgespannt und das Rückstellmoment, welches die Gepäckfachklappe öffnen hilft, grösser. Damit kann ein Scharnier - im Rahmen der durch die Federtorsion vorgegebenen Grenzen - für verschieden schwere Gepäckfachklappen eingesetzt werden. Die zählbaren Rastklicks dienen einem Einsteller dabei als Orientierung, wie weit er das Scharnier bereits vorgespannt hat. Alternativ kann er einen Drehmomentschlüssel verwenden, der am Rastelement in den Innen-Angriff für das Werkzeug eingesteckt wird.

Verzählt er sich bei den Klicks oder wählt ein falsches Drehmoment, kann er durch Einführen eines Entriegelungsstiftes durch die Entriegelungsöffnung in der zweiten Lagerbuchse die Sperrklinke entriegeln. Das Scharnier kann so auf die Werkseinstellung zurückgeführt werden.

Diese Justageanleitung ist beispielhaft, aber nicht die einzig mögliche. Ein Fachmann kann ihr jedoch die Ziele und eine Vorgehenslogik entnehmen, die ihm eine alternative Abfolge mit demselben Ergebnis erlaubt.

Vorteilhaft lässt sich die Anschlagscheibe als ein integraler Teil des Einstellelements fertigen. Bevorzugt lässt sich das Einstellelement als Spritzgussteil aus Kunststoff herstellen. Zuschlagstoffe wie Fasern zur Erhöhung der Festigkeit können zugesetzt werden. Auch das Sperrrad kann als ein integraler Teil des Einstellelements hergestellt werden.

Weiterhin kann man das Dämpfungselement so ausgelegen, dass die Dämpfung bei zunehmender Öffnung des Scharniers abnimmt. Wie aus der oben aufgeführten Justageanleitung entnommen werden kann, wird das Scharnier in der "offen" Stellung vorgespannt. Wird die Gepäckfachklappe also geschlossen, wird die Torsionsfeder dadurch noch weiter gespannt. Diese Festlegung wird getroffen, um halboffene bzw. halböffnende Klappen im Nutzungsalltag auszuschliessen. Umgekehrt bedeutet das aber auch, dass eine (just noch geschlossene) Gepäckfachklappe unmittelbar nach dem Entriegeln das grösste Drehmoment erfährt; sie könnte also unerwartet hochschnellen. Daher kompensiert das Dämpfungselement das Drehmoment am stärksten unmittelbar nach dem Entriegeln der Klappe. Die abnehmende Dämpfung sorgt dafür, dass die Klappe beim Öffnen umso schwächer gedämpft wird, je grösser der Öffnungswinkel wird. Idealerweise erfolgt die Abstimmung der Kennlinie so, dass die Geschwindigkeit der Öffnungsbewegung im Wesentlichen gleichförmig erfolgt.

Am Gehäuse der zweiten Lagerbuchse kann eine Entriegelungsöffnung vorgesehen werden, durch die mittels eines eingeführten Werkzeugs die Sperrklinke entriegelt werden kann. Diese Realisierung ist unauffällig und dennoch einfach zugänglich. Wie vorbeschrieben, ist dazu in der Regel eine Entlastung der Sperrklinke vorzusehen.

Ein Gepäckfach für ein Flug-oder Fahrzeug gemäss dieser Offenbarung umfasst also einen Behälter zur Aufnahme von Gegenständen mit einer durch eine Klappe verschliessbaren Öffnung. Die Verbindung zwischen Behälter und Klappe wird durch mindestens zwei Scharniere wie oben beschrieben realisiert. Die Justagemöglichkeit mit hörbaren Klicks erlaubt dann eine einfache Einrichtung beider Scharniere auf die gleiche Öffnungs- und Schliess-Charakteristik.

### BESCHREIBUNG DER FIGUREN

Die Erfindung wird nun mit Bezug auf die begleitenden Zeichnungen anhand besonders bevorzugter Ausführungsformen beispielhaft erläutert.
- Figur 1: zeigt eine explodierte Ansicht einer Ausführung der Erfindung
- Figur 2: zeigt eine endmontierte Variante desselben Scharniers
- Figur 3: zeigt ein Detail der der Anschlagscheibe

Figur 1 zeigt die explodierte Zusammenstellung von Bestandteilen eines Scharniers gemäss dieser Beschreibung. Referenzzeichen 100 bzw. 200 bezeichnen das erste bzw. zweite Scharnierblatt, wobei das erste Scharnierblatt 100 eine Lagerbuchse 110 aufweist, die zwischen den beiden Lagerbuchsen 210 und 220 des zweiten Scharnierblattes200 anzuordnen ist. 310 und 320 bezeichnen Lagerschalen, die in die Lagerbuchsen 210 und 220 einsteckbar sind und reibungsmindernde Eigenschaften haben können. Das Achsrohr 300 ist ein zentrales verbindendes Element mit einer Aussenkontur 330, die in die Lagerbuchse 110 mit einer korrespondierenden Innenkontur 120 verdrehsicher eingeschoben werden kann. Eine Torsionsfeder 400 wird in das Achsrohr 300 eingelegt, das erste Ende 410 kann je nach Ausführung des Drahtendes als Schlaufe oder als stiftförmiges Ende vorliegen. Die Verankerung im Achsrohr 300 kann dann beispielsweise in einem Schlitz oder durch Einstecken des Drahtendes in eine entsprechende, einfache Öffnung realisiert werden (in der Figur nicht dargestellt). Der Verzicht auf eine axiale Einspannung auf Zug vereinfacht die Montage des Scharniers erheblich.

Das Achsrohr ist mit einem Dämpfungsglied 500 drehmomentschlüssig, z.B. durch Ineinanderstecken entsprechender Oberflächenstrukturen, verbunden. Das Dämpfungselement 500 weist wiederum eine Aussenkontur auf, die es erlaubt, es in einer Vielzahl von WinkelPositionen in die erste Lagerbuchse einzuschieben und dort zu verankern. Das zweite Ende 420 der Torsionsfeder 400 kann in ein Einstellelement 600 eingesteckt werden ähnlich der Verankerung im Achsrohr 300. Das Einstellelement 600 umfasst, hier integral in einem Körper realisiert, ein Rastelement 610 und ein Sperrrad 615 mit einer Zahnrad-Aussenkontur.

Zum Eingriff in das Sperrrad 615 ist die Klinke 620 vorgesehen, die um eine Achse schwenkbar gelagert ist, die durch einen Achsstift 640 realisiertwird. Eine Feder, hier Druckfeder 630 sichert die Position der Sperrklinke 620 beim Eingriff ins Sperrrad 615.

Die angedeuteten Ebenen P bzw. P' fallen nach Zusammenbau der Scharnierteile zusammen. Damit wird auch nachvollziehbar, dass der Achsstift 640 in der Seitenwange der zweiten Lagerbuchse 220 in der Lageröffnung 225 Aufnahme findet. Die Druckfeder 630 findet Platz zwischen dem äusseren Hebelarm der Sperrklinke 620 und dem Gehäuse der Lagerbuchse 220. Referenzzeichen 660 markiert den Innenangriff (hier: Sechskantaufnahme) für ein Drehwerkzeug, mit dem das Rastelement 610 gedreht werden kann. Durch eine Öffnung in der Abdeckung (Deckel 650) ist der Zugang zum Innenangriff 660 auch nach Zusammenbau des Scharniers zugänglich.

Der Pfeil unterhalb der Sperrklinge deutet an, in welcher Richtung ein Werkzeug zur Entriegelung auf die Sperrklinke einwirken sollte. Die Einführöffnung im Gehäuse der Lagerbuchse 220 ist in Figur 1 nicht erkennbar.

Figur 2 zeigt ein Scharnier 900 gemäss obiger Offenbarung im montierten Zustand in "offen" Stellung. Die Referenzzeichen beschreiben die dieselben Bauteile wie in Figur 1. Die Scharnierachse ist mit 910 angegeben.

Figur 3 ist ein Funktionsschema einer Anschlagscheibe 700 mit dem kreissektor-förmigen Begrenzer 710. Dessen Anschlagflächen 711 und 712 sind exemplarisch eingezeichnet und stellen nur eine von mehreren Gestaltungsmöglichkeiten dar. Der Anschlagstift 720 ist im Anschlag mit Fläche 712 gezeigt. Zur Orientierung wurde gestrichelt die Kontur des Deckels 650 angedeutet.

## Patentansprüche

1. Scharnier (900) für ein Gepäckfach, mit einem ersten und zweiten Scharnierblatt (100, 200), wobei
- das erste Scharnierblatt (100) eine Lagerbuchse (110) aufweist und
- das zweite Scharnierblatt (200) eine erste (210) und eine beabstandete zweite (220), koaxial angeordnete Lagerbuchse aufweist, zwischen denen die Lagerbuchse (110) des ersten Scharnierblatts (100) um eine gemeinsame Scharnierachse (910) drehbar ist,
und mit einem Achsrohr (300),
- das mit der Lagerbuchse (110) des ersten Scharnierblattes (100) drehfest verbunden und
- in den Lagerbuchsen (210, 220) des zweiten Scharnierblattes (200) drehbar gelagert ist;
und mit einer Torsionsfeder (400), die in dem Achsrohr angeordnet und
- an ihrem ersten Ende (410) am Achsrohr befestigt ist und
- an ihrem zweiten Ende (420) mit einem Einstellelement (600) für die Vorspannung der Torsionsfeder (400) verbunden ist;
und mit einem Dämpfungselement (500) für die Schwenkbewegung des Scharniers,
- welches einerseits in der ersten Lagerbuchse (210) des zweiten Scharnierblattes (200) verdrehsicher angeordnet ist und
- andererseits mit dem Achsrohr (300) verbunden ist;
**dadurch gekennzeichnet, dass** das Einstellelement (600) für die Vorspannung der Torsionsfeder (400) umfasst:
- ein in der zweiten Lagerbuchse des zweiten Scharnierblatts (200) angeordnetes Rastelement (610) mit einem Sperrrad (615) mit einem Aussen-Zahnradkranz,
- eine an der zweiten Lagerbuchse gelagerte Sperrklinke (620) zum Eingriff in den Aussen-Zahnradkranz des Sperrrades (615) und
- ein Anschlagelement, das den Drehwinkelbereich α des Einstellelements (600) begrenzt;
wobei die Sperrwirkung der Sperrklinke (620) ohne axiale Vorspannung der Torsionsfeder (400) gewährleistet ist.

2. Scharnier nach Anspruch 1, **dadurch gekennzeichnet, dass** die Sperrwirkung der Sperrklinke (620) durch eine Feder (630) unterstützt wird, die zwischen der zweiten Lagerbuchse (220) und der Sperrklinke (620) so angeordnet ist, dass sie einer Ausschwenkbewegung der Sperrklinke aus dem Eingriff mit dem Sperrrad (615) entgegenwirkt.

3. Scharnier nach Anspruch 2, **dadurch gekennzeichnet, dass** die Feder (630) als Druckfeder ausgebildet ist.

4. Scharnier nach Anspruch 1-3, **dadurch gekennzeichnet, dass** das Anschlagelement eine mit dem Einstellelement (600) mitdrehende Anschlagscheibe (700) mit einem Begrenzer (710) in der Form eines radial nach aussen weisenden Kreisringsektors und einen in der zweiten Lagerbuchse (220) drehfest angebrachten Anschlagstift (720) umfasst.

5. Scharnier nach Anspruch 1-4, **dadurch gekennzeichnet, dass** der Winkelbereich α des Begrenzers (710) so gewählt wird, dass das erste Ende des Kreisringsektors (710) den Anschlag für das Soll-Drehmoment im Zustand "offen" des Scharniers bildet und das zweite Ende des Kreisringsektors (720) den Anschlag für einen Überdrehschutz der Torsionsfeder darstellt.

6. Scharnier nach Anspruch 4-5, **dadurch gekennzeichnet, dass** die Anschlagscheibe (700) als integraler Teil des Einstellelements (600) ausgebildet ist.

7. Scharnier nach Anspruch 1-6, **dadurch gekennzeichnet, dass** das Sperrrad (615) ein integraler Teil des Einstellelements (600) ist.

8. Scharnier nach Anspruch 1-7, **dadurch gekennzeichnet, dass** das Dämpfungselement (500) so ausgelegt ist, dass die Dämpfung bei zunehmender Öffnung des Scharniers abnimmt.

9. Scharnier nach Anspruch 1-8, **dadurch gekennzeichnet, dass** die Kennlinie des Dämpfungselements (500) so ausgelegt ist, dass die Geschwindigkeit der Öffnungsbewegung im Wesentlichen gleichförmig ist.

10. Scharnier nach Anspruch 1-9, **dadurch gekennzeichnet, dass** im Gehäuse der zweiten Lagerbuchse (220) eine Entriegelungsöffnung vorgesehen ist, durch die mittels eines eingeführten Werkzeugs die Sperrklinke (620) entriegelt werden kann.

11. Gepäckfach für ein Flug- oder Fahrzeug, umfassend einen Behälter zur Aufnahme von Gegenständen, mit einer durch eine Klappe verschliessbaren Öffnung, **dadurch gekennzeichnet, dass** die Verbindung zwischen Behälter und Klappe durch mindestens zwei Scharniere nach Anspruch 1-10 erfolgt.
